# EUROPÄISCHE PATENTANMELDUNG

(11) **EP 1 557 220 A2**
(43) Veröffentlichungstag der Anmeldung: **27.07.2005**
(21) Anmeldenummer: 04405804.8
(22) Anmeldetag: 28.12.2004
(51) Int. Cl.: B01F 3/04, B67D 1/00, B01F 13/08, B01F 15/00

(54) **Vorrichtung zur Abgabe eines kohlensäurehaltigen Getränks**

(30) Priorität: 30.12.2003 CH 22252003
(71) Anmelder: Mosulet, Michael, 88287 Grünkraut (DE)
(72) Erfinder: Mosulet, Michael, 88287 Grünkraut (DE)
(74) Vertreter: Liebetanz, Michael

(57) **Zusammenfassung**

Eine Vorrichtung zur Abgabe von Getränken, insbesondere zur vollautomatischen Herstellung von gekühltem Sodawasser im Haushaltsbereich, verfügt über einen Mischbehälter (4) zur Aufnahme von Wasser. Der Behälter ist über ein den Druck im Mischbehälter (4) begrenzendes Steuerventil mit einem unter Druck stehenden, Kohlendioxid abgebenden Mittel verbunden. Mindestens ein Teil einer Bodenwand (31) des Behälters (4) besteht aus einem gut wärmeleitenden Material und ist mit einem thermoelektrischen Element (33) verbunden, das mit seiner im Betrieb kühlenden Seite mit dem besagten Teil der Bodenwand (31) wärmeleitend verbunden ist. Vorteilhafterweise ist eine drehbare horizontale Welle (20) in dem Behälter (4) vorgesehen ist, auf der Mischerelemente (29) befestigt sind, wobei fluchtend mit der Welle (20) ausserhalb des Behälters (4) eine angetriebene Welle (25) vorgesehen ist. Auf beiden Wellen sind dann permanent-magnetische Elemente angeordnet, um eine berührungslose magnetische Kupplung zu bilden.

## Beschreibung

Die Erfindung betrifft eine Vorrichtung zur Abgabe von Getränken, insbesondere ein Gerät zur vollautomatischen Herstellung von gekühltem Sodawasser im Haushaltsbereich. Es ist ebenfalls für die Verwendung in Büroräumen, Restaurants und überall dort geeignet, wo Sodawasser benötigt wird.

Aus dem Stand der Technik sind verschiedene Sodawassergeräte bekannt. Für den Haushaltsbereich sind Küchengeräte kommerzialisiert, in denen in eine in das Gerät einzusetzende Flasche Trinkwasser eingefüllt wird, wobei dieses anschliessend durch Einsatz einer unter Druck stehenden Kohlendioxidkartusche mit Kohlensäure versetzt wird. Hier wird das entstehende Getränk mit der Ursprungstemperatur weiterverwendet.

Aus der EP 0 990 863 ist eine Vorrichtung zur Abgabe von stillem Wasser bekannt, wobei das Wasser in einem Behälter zwischengespeichert wird. In den Behälter ragt eine Wärmeaustauschfläche, die mit der einen, kalten Seite eines Peltierelementes verbunden ist, wobei die andere, warme Seite des Peltierelementes über einen Kühlkörper mit dem Aussenraum in Verbindung steht.
Ausgehend von diesem Stand der Technik liegt der Erfindung die Aufgabe zugrunde, ein Gerät der eingangs genannten Art zu verbessern, um jederzeit auch im häuslichen Bereich gekühltes Sodawasser, also ein mit Kohlendioxid versetztes Getränk anbieten zu können.

Diese Aufgabe wird für ein Gerät der eingangs genannten Art erfinlungsgemäss mit den Merkmalen des Anspruchs 1 gelöst, welches eine Vorrichtung zur Abgabe von Getränken umfasst, insbesondere zur vollautomatischen Herstellung von gekühltem Sodawasser im Haushaltsbereich, mit einem Mischbehälter zur Aufnahme von Wasser, mit einem unter Druck stehenden, Kohlendioxid abgebenden Mittel, mit einem den Druck im Mischbehälter begrenzenden Steuerventil, wobei mindestens ein Teil einer Bodenwand des Behälters aus einem gut wärmeleitenden Material besteht und dass ein thelmoelektrisches Element vorgesehen ist, das mit seiner im Betrieb kühlenden Seite mit dem besagten Teil der Bodenwand wärmeleitend verbunden ist.

Dieses Gerät ist durch sein Vorrats-Inhaltsvolumen von 2,5 Liter Wasser zur Deckung des Tagesbedarfes an frischem Sodawasser einer Familie von drei Personen ausgelegt. Das Wasser wird mindestens dreimal am Tag vollständig erneuert. Ein höherer Verbrauch spielt allerdings auch keine Rolle, da das verbrauchte Wasser sofort ersetzt wird; gleichzeitig wird der Kohlensäureinhalt ergänzt, so dass das Gemisch von Wasser und Kohlensäure immer konstant bleibt. Dieses vollautomatische Mischverfahren garantiert eine ständig konstant bleibende Qualität des Sodawassers. Der Inhalt des Kohlensäurezylinders reicht für die Herstellung von ca. 40 Liter Sodawasser aus. Nachdem die Kohlensäure verbraucht ist, muss der leere Kohlensäurezylinder mit einem vollen handels-üblichen Kohlensäurezylinder ersetzt werden.

Der einstellbare Wärmetauscher (elektronisches Kühlaggregat), ermöglicht das Festlegen einer konstanten Temperatur des Sodawassers.

Um eine höhere Wirtschaftlichkeit zu erzielen, ist das Gerät mit einer elektronischen Schaltuhr ausgerüstet, mit dessen Hilfe die Betriebszeiten programmiert werden können.

Die Inbetriebnahme ist sehr einfach; der Apparat wird aufgestellt oder beispielsweise mit Hilfe von vier Dübeln am gewünschten Ort an der Wand befestigt, an der Wasserleitung über einen Wasserstop angeschlossen, und über die Steckdose mit Strom versorgt. Durch die möglichen kleinen Abmasse des Gerätes (ein Prototyp weist eine Höhe von 450mm, eine Breite von 330mm und eine Tiefe von 350 mm auf), besteht die Möglichkeit, diesen überall unterzubringen.

Das Sodawasser wird entnommen, indem unter den Soda-Ablass - Wasserhahn 7 ein Glas gehalten, und der Knopf 45 gedrückt wird.

Vorteilhafterweise ist eine drehbare horizontale Welle in dem Behälter vorgesehen, auf der Mischerelemente befestigt sind.

Bei einer bevorzugten Ausführungsform ist fluchtend mit der Welle ausserhalb des Behälters eine angetriebene Welle vorgesehen, wobei auf beiden Wellen permanent-magnetische Elemente angeordnet sind, um eine berührungslose magnetische Kupplung zu bilden, mit der die Mischerelemente angetrieben werden. Damit weist der üblicherweise im Betrieb unter einem Druck von bis zu 2 bar ste-hende Behälter nur wenige Durchgänge nach aussen auf, einen Wassereinlass, einen Wasserauslauf und Gaseinlass, die auch in einem einzigen oder zwei Durchgängen kombiniert sein können. Insbesondere können so Dichtigkeitsprobleme beim Antrieb der Mischerelemente konsequent vermieden werden.

Weitere vorteilhafte Ausgestaltungen sind in den Unteransprüchen gekennzeichnet.

Die Erfindung wird nun beispielhaft anhand der beigefügten Ausführungsbeispiele näher beschrieben. Es zeigen:
- Fig. 1: eine schematische Seitenansicht des Gerätes nach einem Ausführungsbeispiel der Erfindung,
- Fig. 2: eine perspektivische Ansicht des Gerätes nach Fig. 1 schräg von unten,
- Fig. 3: eine schematische Seitenansicht des Gerätes von der nach Fig. 1 gegenüberliegenden Seite,
- Fig. 4: eine perspektivische Ansicht des Gerätes nach Fig. 3 schräg von oben,
- Fig. 5: eine schematische teilweise geschnittene Ansicht des Gerätes entlang der Linie A-A aus Fig. 3,
- Fig. 6: eine schematische teilweise geschnittene Ansicht des Gerätes entlang der Linie B-B aus Fig. 5,
- Fig. 7: eine schematische perspektivische Ansicht eines Magnetantriebes des Gerätes nach Fig. 1,
- Fig. 8: eine schematische vergrösserte Ansicht eines Teils des Magnetantriebes nach Fig. 7,
- Fig. 9: eine schematische perspektivische Ansicht eines Gerätes nach einem zweiten Ausführungsbeispiel der Erfindung als integrierter Bestandteil eines fahrbaren Schrankes,
- Fig. 10: eine schematische Vorderansicht des seitlich offenen Gerätes nach Fig. 9,
- Fig. 11: eine schematische Seitenansicht des Gerätes nach Fig. 9, und
- Fig. 12: eine geschnittene vergrösserte Ansicht des Gerätes nach Fig. 4.

Die Fig. 1 zeigt das Gerät, das über den Wasseranschluss 1 und einen Wasserstop 9 an die Wasserleitung angeschlossen wird. Durch die Kohlensäure-Zylinder-Führung 11, in der Ansicht der Fig. 3 zu erkennen, wird ein gefüllter Kohlensäurezylinder eingeführt, und in das elektromagnetische Kohlensäureventil 12 eingeschraubt. Das Gerät muss in der Regel an die übliche Spannungsversorgung (230V) angeschlossen werden. Durch Betätigung des Schalters 39 wird das Gerät in Funktion gesetzt. Die Kontrollleuchte 40 leuchtet auf. Da der Behälter für Sodawasser-Vorbereitung 4 leer ist, schaltet der in Fig. 6 dargestellte Schwimmer 3 mit Schalter für Wasserniveau, der in dem Behälter 4 vorgesehen ist, das elektromagnetische Wasserventil 2 ein, so dass das am Wasseranschluss 1 anstehende Leitungswasser über die Einlass-Wasserleitung 5 in den Behälter 4 für Sodawasser-Vorbereitung einfliessen kann. Sobald das gewünschte Wasserniveau erreicht ist, schaltet der Schwimmer 3 mit Schalter für Wasserniveau das elektromagnetische Wasserventil 2 ab.

Sobald die Steuerelektronik 30 das Signal "Wasserniveau erreicht" (im vorliegenden Ausführungsbeispiel circa 2,5 Liter) bekommen hat, wird der Elektromotor 18 (siehe Fig. 1) eingeschaltet. Über das Riemenantriebsrad 21, Antriebsriemen für Wassermischer 23 und das Riemenrad für Wassermischer 24 wird das magnetische Mischsystem initialisiert, beziehungsweise über den Antriebsriemen für Lüfter 22 wird der Lüfter mit Riemenantriebsrad 27 betätigt. Gleichzeitig wird das Elektromagnetische Kohlensäureventil 12 geöffnet, so dass die Kohlensäure aus dem Kohlensäurezylinder 10, über dem Rückschlagventil 17 und die Kohlensäure-Einlassleitung 13 in den Behälter für Sodawasser Vorbereitung 4 gelangen kann. Nachdem der Druck ca. 1,8 Bar erreicht ist, schaltet der Kohlensäure-Druckschalter 14 das elektromagnetische Kohlensäureventil 12 ab, und unterbricht die Kohlensäurezufuhr. Das Rückschlagventil 17 verhindert, dass der Druck ausweichen kann.

Währendessen wird mit Hilfe des Magnet-Wassermischer-Systems in Gestalt einer drehbaren Welle 28 mit den Paletten für Wassermischer 29 das Wasser in den Behälter für Sodawasser-Vorbereitung 4 unter ständigen Wirbelung mit der Kohlensäure vermischt. Der Behälter 4 weist eine liegende Käseglockenform auf, das heisst, das Wasserniveau 82 ist jeweils parallel zur Symmetrieachse der Glocke. Die Wassermischer 29 sind an der Welle 28 auf der Symmetrieachse befestigt, drehen sich um diese Symmetrieachse 20 und tauchen dabei je nach Niveau mehr oder weniger in das Wasser ein. Sie weisen ein Lochmuster auf, dass beispielsweise zwischen 30 und 70 Prozent Durchlass für das Wasser bietet. Die Wassermischer 29 sind im oberen Glockenbereich abgerundet und folgen der Innenwand des Behälters 4. Es können beispielsweise vier Mischer in einem regelmässigen Abstand von 90 Grad vorgesehen sein. Die Zahl kann auch grösser oder kleiner sein.

Durch das Mischen unter Druck, wird die Kohlensäure zwischen den Wassermolekülen fixiert. Dadurch sinkt der Druck in dem Behälter für Sodawasser-Vorbereitung 4; der Kohlensäure-Druckschalter 14 öffnet wieder das Elektromagnetische Kohlensäureventil (12), bis der voreingestellte Wert von 1,8 Bar wiederum erreicht ist. Dieser Zyklus wiederholt sich so oft, bis in kurzer Zeit der Druck in dem Behälter für Sodawasser-Vorbereitung 4 konstant bleibt. So bekommt das Sodawasser die ideale Konzentration an Kohlensäure. Der Kohlensäureinhalt eines typischen (C02) Kohlensäurezylinders 10 reicht für circa. 40 Liter Sodawasser. Wird der Kohlensäurezylinder 10 vollständig geleert, schaltet der Kohlensäure-Differenzdruckschalter 15 über die Steuerelektronik 30 das Gerät aus. Die Kohlensäurezylinder-Leerzustand-Anzeige 16 leuchtet auf. Um den leeren Kohlensäurezylinder 10 mit einen vollen austauschen zu können, wird der Deckel 43 in Bediener-Richtung gezogen. Dies ist eine sehr einfache Prozedur, da der Deckel in dem oberen Bereich auf zwei Kunststoffschienen läuft, und in den Ecken mit vier Magneten festgehalten wird. Nachdem der Deckel 43 entfernt wurde, wird der Kohlensäurezylinder 10 in Gegenuhrzeigerrichtung herausgedreht, und der volle Kohlensäurezylinder, in Uhrzeigerrichtung hineingedreht. Der Deckel wird mit der oberen Kante auf die zwei Führungsschienen gelegt, und in Richtung Gerät geschoben, bis dieser von den vier Magneten wieder festgehalten wird. Um das Gerät wieder zu starten, wird der (ein/aus) -Hauptschalter 40 zuerst auf (aus) und dann auf (ein) betätigt. Dadurch wiederholt sich der beschriebene Zyklus.

Um das Sodawasser zu kühlen und damit schmackhafter zu machen, verfügt das Gerät über ein Kühlaggregat mit Peltier - Wärmetauschelement 33. Die Kühlerplatte 31, in der Fig. 12 entsprechend in einem perspektivischen Schnitt dargestellt, die über einen Dichtungsring an den Behälter für SodawasserVorbereitung 4 befestigt wird, besteht aus Aluminium, und ist so konstruiert, dass sie sich mit einer grossen Menge des Sodawassers in ständiger Berührung befindet. Insbesondere ist die Kühlerplatte 31 aus einem gut wärmeleitenden Material im Bereich unterhalb der Achse 20 angeordnet, da sich dort der Hauptteil des Wassers befindet. Zwischen die Kühlerplatte 31 und dem Aufbau-Gestell 42 befindet sich eine Kälte-Isolierungsplatte 32, (Styropor). Das Peltier-Wärmetauschelement 33 wird in der Kälte -Isölierungsplatte 32 eingebettet und mittels einer Wärmeleitpaste auf die Kühlerplatte 31 geklebt. Die gegenüberliegende Fläche wird auf den Kühler für das Peltier-Element 34 mit Wärmeleitpaste geklebt. Das Peltier-Wärmetauschelement 33 besitzt die Eigenschaft, dass es, an Gleichstrom angeschlossen, zwischen seiner heissen und kalten Fläche einen grossen Temperaturunterschied von bis zu 40°C entstehen lässt. Durch permanente Kühlung der heissen Fläche über den Kühler für das Peltier-Element 34 mittels Lüfter mit Riemenantriebsrad 27, sinkt die Temperatur der kalten Fläche, beziehungsweise die Temperatur der Kühlerplatte 31, die weiterhin das Wasser abkühlen lasst. Um der Entstehung einer zu niedrigen Temperatur entgegenzuwirken, ist ein elektronischer Temperaturschalter vorgesehen, der das Peltier-Element bei Unterschreiten einer unteren Schwellwerttemperatur ausschaltet und bei Überschreiten einer oberen Schwellwerttemperatur einschaltet.

Der Sensor des Temperaturschalters ist auf die Kühlerplatte 31 geklebt, und ermöglicht mit Hilfe eines Potentiometers (Kühlbereich-Temperaturregler) 36 die Temperatur des Sodawassers zwischen 6°C und 16°C einzustellen. Die Temperaturregler - Funktionsanzeige 37 leuchtet auf, wenn die gewünschte Temperatur erreicht ist. Zu kälteren Jahreszeiten, oder im Falle, dass eine Sodawassertemperatur über 16°C bevorzugt wird, ist es möglich, das Kühlaggregat über den Kühlaggregat-(ein/aus)-Schalter 38 auszuschalten. Die Kühlaggregat-(ein)-Anzeige 39 erlischt sodann.

Die wichtigste Funktion in der Vorbereitung des Sodawassers, und um die best mögliche Qualität des Sodawassers zu erreichen, ist die sehr gute Vermischung der Kohlensäure im Wasser. Im weltweitem Vergleich zu anderen Sodawasser- Vorbereitungsgeräte im Haushalt, und bei seiner geringen Grösse, ist dieses Gerät das Einzige seiner Art, das die ideale Qualität des Sodawassers erzielen kann, und noch dazu vollautomatisch.

Dieses ist erreichbar mit Paletten 29 die sich mit gleichmässiger bestimmter Geschwindigkeit (circa 60 bis 180 U/min, insbesondere 120 U/min.) im Wasser derartig drehen, dass es unter Wasser zu sehr starken Verwirbelungen kommt. Dieser Bewegungsvorgang wird erzielt, indem auf dem angetriebenen Teil, Pos.2 des Magnetantriebes, vier Paletten, paarweise gegenüberstehend und 90° gedreht zueinander, mit einer Palettenbreite verschoben, montiert werden. Die Paletten müssen mit Löcher (Mindestdurchmesser 10 mm) versehen werden, so dass die Verwirbelung so hoch wie nur möglich wird. Den gleichen Zweck dienen auch die zusätz-Rippen 81, die auf der Innenwand im Behälter für Sodawasser-Vorbereitung 4 angebracht sind. Die Fig. 6 zeigt sechs im Winkel gleichmässig zueinander beabstandete Rippen 81, die leicht versetzt zur Symmetrieachse des Behälters 4 angeordnet sind. Aus der Darstellung der Fig. 6 kann ersehen werden, dass die Paletten 29 mit ihren nabenfernsten Bereichen kammartig in die Rippen eingreifen. Der Schwimmer 3 ist hier auf Nabenhöhe angebracht, so dass das sich ergebende Wasserniveau 82 genau den halben Behälter füllt. Der Schwimmer 3 könnte auch höher oder tiefer angeordnet sein; der Vorteil dieser Anordnung liegt darin, dass immer die Hälfte der Paletten 29 durch das Wasser pflügen, während der halbe Behälterraum unter Druck steht.

Für diese Funktion der Durchmischung ist ein Magnetantrieb für Wassermischer vorgesehen, der nun beschrieben werden wird. Der Behälter für Sodawasservorbereitung, in dem das Sodawasser vorbereitet wird, besteht aus dem Behälter für Sodawasser-Vorbereitung 4 und der Kühlerplatte 31, die mittels einer Dichtung wasserdicht zueinander befestigt sind. Sofern die Kühlerplatte 31 die gesamte Grundplatte des Behälters 4 bildet, wird die starre Achse 20 durch die Mitte der Kühlerplatte 31 geschoben und wasserdicht an der Platte 31 verschraubt. Auf diese Achse 20 wird der gesamte Magnetantrieb aufgebaut, wie er in Fig. 7 und 8 dargestellt ist. Ausserhalb des Wasserbehälters 4 wird das Antriebsteil (mit Pos.1 bezeichnet) des Magnet-Antriebssystems für Wassermischer 25 kugelgelagert. Auf dieses Teil wird das Riemenrad für Wassermischer 24 befestigt. Frontal in das Antriebsteil und parallel zur Drehachse 20, auf einen Teilkreis von 40 mm werden zwölf Magnete (im Ausführungsbeispiel mit einem Durchmesser von 7,6 mm und 28 mm lang) eingebaut. Hier wird berücksichtigt, dass bei diesen Magneten die Pole (N oder S) abwechselnd in Richtung Kühlerplatte 31, wie im Magnetantriebschema dargestellt, zeigen. Auf das Antriebsteil Pos.1, dreht sich kugelgelagert der Lüfter mit Riemenantriebsrad 27 mit hier circa 1200 U/min. Beide Drehbewegungen werden mit einem Elektromotor 19 über das Riemenantriebsrad 21, und jeweils über den Antriebsriemen für Lüfter 22 und den Antriebsriemen für Wassermischer 23, mit unterschiedlichen Geschwindigkeiten angetrieben. Damit wird ein magnetischer Rotor angegeben, mit dem Rotationsenergie magnetisch oder elektromagnetisch auf die Welle 28 übertragen wird. Die magnetische Feldstärke ist so dimensioniert, dass ein für das Mischen optimales Drehmoment übertragen wird.

Auf das in den Wasserbehälter hineinragende Ende der Achse, wird das angetriebene Teil (mit Pos.2 bezeichnet) des Magnetantriebes mit den Paletten der Wassermischer 29 aufgesteckt. Das angetriebene Teil, Pos.2, wird wie das Antriebsteil mit Magneten bestückt. Dabei stimmt die Anzahl und Ausführung der hier aufgesetzten Magneten vorzugsweise mit den unter Pos.1 genannten Magneten überein. Das behälterdachnahe Ende der Achse 20 ist vorzugsweise kugelig ausgebildet, so dass die axiale Kraft, die zwischen den Magneten des Antriebsteils Pos.1 und den Magneten des angetriebenen Teils Pos.2 wirkt, in einem Punkt am Ende der Achse 20 aufgenommen wird. Diese Bauform bewirkt einerseits, dass Reibung auf einen minimalen Wert reduziert wird, und andererseits bedeutet dies für den gesamten Antrieb des Magnetantriebes und des Lüfters, dass nur ein Elektromotor von ca. 60W bei 230V benötigt ist.

Die Magnetfelder des Antriebteils Pos.1 und des angetriebenen Teiles Pos.2 schliessen sich durch die Kühlerplatte 31, beispielsweise eine Aluminiumplatte, wie in dem Magnetantriebschema der Fig. 8 dargestellt, und bewirken, dass das angetriebene Teil Pos.2 sich synchron zum Antriebsteil Pos.1 dreht. In diesem Bereich sollte die Aluminiumplatte nicht dicker als 3 mm sein, und der Abstand zwischen den Magneten sollte dann nicht mehr als 3,5mm betragen. In der Fig. 8 ist der Hohlraum zwischen den Magneten dargestellt, aus Gründen der Übersichtlichkeit ist die Platte selbst nicht dargestellt.

Um den Betrieb der Vorrichtung zu erleichtern und wirtschaftlich zu machen, wird vorzugsweise eine programmierbare elektronische Zeitschaltuhr 44 eingebaut. Mit dieser Zeitschaltuhr ist es möglich, das Gerät so zu programmieren, dass zum Beispiel in einem Haushalt, um 17 Uhr, wenn die Familienmitglieder nach Hause kommen, das Gerät automatisch eingeschaltet wird, und um 23 Uhr, wenn die Familienmitglieder üblicherweise schlafen gehen, automatisch abgeschaltet wird. Bei dem Aufstellen eines Gerätes in einem Büro schaltet das Gerät um 7 Uhr ein, wenn die Mitarbeiter zur Arbeit erscheinen, und um 18 Uhr, wenn die Mitarbeiter üblicherweise nach Hause gehen, schaltet das Gerät ab. Über Wochenenden bleibt das Gerät sowieso abgeschaltet. Es kann vorgesehen sein, dass die Sodawassererzeugung mit oder ohne Kühlung auch in den Perioden der Abschaltung durch eine entsprechende Betätigung erzwungen werden kann.

Die Fig. 9 bis 11 zeigen ein zweites Gerät, das vor allem für Betriebsstandorte vorgesehen ist, an denen kein Anschluss an einer Wasserleitung möglich ist, oder die Wasserqualität nicht gewährleistet ist. Dann ist vorzugsweise vorgesehen, dass wie bei der folgend beschriebenen Ausführung das Trinkwasser aus einem handelsüblichen Wasserbehälter gewonnen wird.

Das im Zusammenhang mit den Fig. 1 bis 8 beschriebene Gerät wird in diesem Fall an einem mit Laufrollen ausgestattetem Gestell 46 angebracht. Am Unterteil des Gestells befindet sich ein Schrank, in dem sich der Trinkwasserbehälter 47 befindet.

Durch die Wasserzufuhrleitung 50 wird das Gerät an die Wasserpumpe 49 angeschlossen. Die Wasseransaugleitung 48 ragt bis an den Boden des Trinkwasserbehälters 47 und wird direkt an die Wasserpumpe 49 angeschlossen.

Sinkt der Wasserpegel 82 im Behälter 4 für Sodawasservorbereitung, schaltet der Schwimmer 3 über den Schalter für Wasserniveau das elektromagnetische Wasserventil 2 und die Wasserpumpe 49 ein, so dass der benötigte Wasserdruck am Wasseranschluss 1 erreicht werden kann.

Die Inbetriebnahme dieses Gerätes ist ebenfalls sehr einfach, da die Möglichkeit besteht, das Gerät an den gewünschten Platz zu rollen, und über eine übliche Spannungsversorgung (über die Steckdose) mit Strom zu versorgen. Die Abmessungen des Gerätes nach den Fig. 9 bis 11 sind Höhe 1465 mm, Breite 600 mm und Tiefe 600 mm und bleiben auch hier in einem sehr akzeptablen Rahmen. Die Tischhöhe zum Befüllen eines Trinkgefässes 83 beträgt hier 850 mm.

In beiden Ausführungen zeichnet sich das Gerät durch seine sehr kompakte Bauweise, ein entsprechendes formschönes Design, kleine Abmessungen und trotz seiner komplexen Steuerung und Funktionsvielfalt als extrem bedienerfreundlich aus. Die einfache Handhabung, und der besondere Magnet-Antrieb und Lagerung der bewegli-Teile halten den Verschleiss auf einem sehr geringen Mass, und erlauben dem Gerät eine lange Lebensdauer bei einem zugleich geringen Leistungsaufnahme von ca. 60W bei 230V.

Die Fig. 12 zeigt abschliessend eine geschnittene vergrösserte Ansicht des Gerätes nach Fig. 4. Die Achse 20 ist starr und wasserdicht mit der Kühlerplatte 31 verbunden. Dafür besteht in der Kühlerplatte 31 eine Öffnung 84, die durch die Achse 20 dicht abgeschlossen wird. Dafür weist das Achsenelement 12 eine flanschartige Verdickung auf, die durch den in dem Behälter 4 bestehenden Überdruck die Dichtwirkung unterstützt. Auf dieser starren, nicht drehbaren Achse 20 dreht sich innerhalb des Wasserbehälters 4 die angetriebene Welle 28. Außerhalb des Wasserbehälters, auf der Antriebsseite, dreht sich die Antriebswelle 25. Es ist beim dargestellten Ausführungsbeispiel wesentlich, sicherzustellen, dass die Kühlerplatte 31 aus einem nicht magnetisierbaren Material besteht, so dass der Magnetantrieb durch diese metallische Barriere hindurchgreifen kann.

Der Behälter 4 weist eine in der Fig. 12 aus dem Kreis entnommene Vergrösserung auf, die die Spitze 121 der Achse 20 darstellt. Eine nach innen gerichteter Vorsprung 122 im Behälter 4 bietet eine zweite Spitze, gegen die sich die Vorderseite der zylindrischen Wand des vorderen Wellenabschnittes 120 der Welle 28 abstützt, wohingegen die Hinterseite der zylindrischen Wand des vorderen Wellenabschnittes 120 der Welle 28 gegenüber der besag-ten Spitze 121 angeordnet ist.

### Bezugszeichenliste

- 1.: Wasseranschluss
- 2.: Elektromagnetisches Wasserventil
- 3.: Schwimmer mit Schalter für Wasserniveau
- 4.: Behälter für Sodawasservorbereitung
- 5.: Einlass - Wasserleitung
- 6.: Soda - Ablass - Wasserleitung
- 7.: Soda - Ablass - Wasserhahn
- 8.: Wasser - Differenzdruckschalter für Wasserstop
- 9.: Wasserstopp
- 10.: Kohlensäurezylinder
- 11.: Kohlensäurezylinder - Führung
- 12.: Elektromagnetisches - Kohlensäureventil
- 13.: Kohlensäure - Einlassleitung
- 14.: Kohlensäure - Druckschalter
- 15.: Kohlensäure - Differenzdruckschalter
- 16.: Kohlensäurezylinder - Leerzustand Anzeige
- 17.: Rückschlagventil für Kohlensäure
- 18.: Ringkerntransformator
- 19.: Elektromotor
- 20.: Achse
- 21.: Riemenantriebsrad
- 22.: Antriebsriemen für Lüfter
- 23.: Antriebsriemen für Wassermischer
- 24.: Riemenrad für Wassermischer
- 25.: Magnetisches Antriebssystem für Wassermischer
- 26.: Magnet
- 27.: Lüfter mit Riemenantriebsrad
- 28.: drehbare Welle / Magnetisches Wassermischersystem
- 29.: Paletten für Wassermischer
- 30.: Steuerelektronik
- 31.: Kühlerplatte
- 32.: Kälte - Isolierung
- 33.: Peltier - Wärmetauschelement
- 34.: Kühler für Peltier - Element
- 35.: Dichtring
- 36.: Kühlbereich - Temperaturregler
- 37.: Temperaturregler - Funktionsanzeige
- 38.: Kühlaggregat (ein/aus) - Schalter
- 39.: Kühlaggregat (ein) - Anzeige
- 40.: (ein/aus) - Hauptschalter
- 41.: (ein) - Anzeige
- 42.: Aufbau - Gestell
- 43.: Deckel
- 44.: Elektronische Schaltuhr
- 45.: Knopf
- 46.: Rollgestell
- 47.: Trinkwasserbehälter
- 48.: Wasseransaugleitung
- 49.: Wasserpumpe
- 50.: Wasserzufuhrleitung
- 81.: Rippen
- 82.: Wasserniveau
- 83.: Trinkgefäss
- 84.: Öffnung
- 120.: vorderer Wellenabschnitt
- 121.: Achsenspitze
- 122.: Vorsprung

## Patentansprüche

1. Vorrichtung zur Abgabe von Getränken, insbesondere zur vollautomatischen Herstellung von gekühltem Sodawasser im Haushaltsbereich, mit einem Mischbehälter (4) zur Aufnahme von Wasser, mit einem unter Druck stehenden, Kohlendioxid abgebenden Mittel (10, 12, 14), mit einem den Druck im Mischbehälter (4) begrenzenden Steuerventil (14, 15), **dadurch gekennzeichnet, dass** mindestens ein Teil einer Bodenwand (31) des Behälters (4) aus einem gut wärmeleitenden Material besteht und dass ein thermoelektrisches Element (33) vorgesehen ist, das mit seiner im Betrieb kühlenden Seite mit dem besagten Teil der Bodenwand (31) wärmeleitend verbunden ist.

2. Vorrichtung nach Anspruch 1, **dadurch gekennzeichnet, dass** das thermoelektrische Element (33) ein Peltierelement ist.

3. Vorrichtung nach Anspruch 1 oder 2, **dadurch gekennzeichnet, dass** die Bodenwand (31) vertikal angeordnet ist und dass der auf der Bodenwand (31) aufsetzende Behälter (4) eine Gloaufweist und/oder einen Druck von über 1,5 bar aufnehmen kann.

4. Vorrichtung nach einem der Ansprüche 1 bis 3, **dadurch gekennzeichnet, dass** eine drehbare horizontale Welle (28) in dem Behälter (4) vorgesehen ist, auf der Mischerelemente (29) befestigt sind.

5. Vorrichtung nach Anspruch 4, **dadurch gekennzeichnet, dass** die Mischerelemente (29) eine zur Innenwand des rotationssymmetrischen Körpers des Behälters (4) im wesentlichen komplementäre Form aufweisen.

6. Vorrichtung nach Anspruch 5, **dadurch gekennzeichnet, dass** die Mischerelemente (29) Durchbrüche aufweisen und/oder dass an der Innenwand des Behälters (4) Verwirbelungsrippen (81) vorgesehen sind.

7. Vorrichtung nach einem der Ansprüche 4 bis 6, **dadurch gekennzeichnet, dass** symmetrisch um die Längsachse der Welle (28) ausserhalb des Behälters (4) magnetische Elemente vorgesehen sind, dass auf der Welle (28) permanent-magnetische Elemente angeordnet sind, um eine berührungslose magnetische Kupplung zu bilden, wobei die Welle (28) über ein von aussen von den besagten magnetischen Elementen erzeugtes, sich drehendes elektromagnetisches Feld um ihre Längsachse drehbar ist.

8. Vorrichtung nach einem der Ansprüche 4 bis 7, **dadurch gekennzeichnet, dass** fluchtend mit der Welle (28) ausserhalb des Behälters (4) eine angetriebene Welle vorgesehen ist, und dass auf beiden Wellen permanent-magnetische Elemente angeordnet sind, um eine berührungslose magnetische Kupplung zu bilden.

9. Vorrichtung nach einem der Ansprüche 1 bis 8, **dadurch gekennzeichnet, dass** die Vorrichtung zur Wasserversorgung über eine den Wasserdruck regulierende Einrichtung (1, 2) verfügt.

10. Vorrichtung nach einem der Ansprüche 1 bis 9, **dadurch gekennzeichnet, dass** in dem Behälter (4) ein Wasserniveauschalter (3) vorgesehen ist.
